# EUROPÄISCHE PATENTSCHRIFT

(11) **EP 1 933 349 B1**
(45) Veröffentlichungstag und Bekanntmachung des Hinweises auf die Patenterteilung: **22.10.2008**
(21) Anmeldenummer: 06025765.6
(22) Anmeldetag: 13.12.2006
(51) Int. Cl.: H01H 37/54

(54) **Überlastschalteinrichtung für elektrische Geräte**
Overload switchgear for electrical devices
Dispositif de commutation d'un courant de surcharge pour appareils électriques

(43) Veröffentlichungstag der Anmeldung: 18.06.2008
(73) Patentinhaber: Lectra Trading AG, 6340 Baar 1 (CH)
(72) Erfinder:
(74) Vertreter: Vogler, Bernd

(56) Entgegenhaltungen:
- DE-A1- 2 505 966
- DE-C1- 19 610 185
- DE-U- 6 608 907

## Beschreibung

Die Erfindung betrifft eine Überlastschalteinrichtung für elektrische Geräte, insbesondere Kabeltrommeln mit mindestens einem Paar von mit Unterbrechungsabstand zueinander angeordneten Anschlußkontaktgliedern und einem Bimetallstück, das sich beim Erwärmen aus einer Kaltstellung, in der der Unterbrechungsabstand mittels einer Kontaktbrücke elektrisch leitend überbrückt ist, beim Überschreiten einer Schalttemperatur in eine die Überbrückung aufhebende, eine Öffnungskraft auf die Kontaktbrücke ausübende Warmstellung verformt, unabhängig von der Temperatur in der Warmstellung verharrt und bei Unterschreiten der Schalttemperatur durch Einwirkung einer mechanischen Schaltkraftaus seiner Warmstellung schnappend in die Kaltstellung verformbar ist, wobei ein dem Bimetallstück zugeordneter eindrückbarer Druckknopf vorgesehen ist, der eine Betätigungspartie aufweist, mittels der die mechanische Schaltkraft auf das Bimetallstück einleitbar ist.

Eine Überlastschalteinrichtung dieser Art ist beispielsweise aus der EP 0 801 408 B1 bekannt, bei der an der Unterseite des Druckknopfes an dessen Rändern nach unten abstehende, fingerartige Betätigungspartien ausgebildet sind, die direkt auf den Rand des Bimetalls drücken und dieses zum Zurückschnappen in die Kaltstellung veranlassen. Bei Überlast schnappt das Bimetallstück in seine Warmstellung, wodurch ein mit der Kontaktbrücke zur Überbrückung der Anschlußkontaktglieder verbundener Stößel bewegt wird und die Kontaktbrücke öffnet.

Ferner ist aus der EP 0 903 836 A2 ein Thermoschutzschalter bekannt, mit einem Druckknopf, der beim Drücken auf eine Kugel drückt, die wiederum auf einen Stößel geschleudert wird, der letztendlich auf das Bimetallstück drückt und dieses in seine Kaltstellung zurückschnappen lässt.

Das Bimetallstück kann durch aktives Schalten mittels mechanischer Schaltkraft von der Warmstellung zurück in die Kaltstellung, in der die Anschlußkontaktglieder dann wieder über die Kontaktbrücke miteinander verbunden sind, zurückgetellt werden. Es soll verhindert werden, dass der Stromdurchgang nach einer Abkühlzeit ohne weiteres wieder von selbst hergestellt und der Verbraucher somit selbsttätig wieder eingeschaltet wird. Es kann jedoch das Problem auftreten, dass in der Warmstellung des Bimetallstücks durch Drücken des Druckknopfes Kontakt zwischen den beiden Anschlußkontaktgliedern über die Kontaktbrücke hergestellt werden kann. Mithin ist die insbesondere händisch auf den Druckknopf ausgeübte Druckkraft größer als die in entgegengesetzter Richtung wirkende Kraft des Bimetallstücks in seiner Warmstellung. Würde man den Druckknopf wieder loslassen, so würde das Bimetallstück selbstverständlich sofort wieder in seine Warmstellung zurückschnappen. Es ist jedoch möglich, und das ist nachteilig, durch ständiges Drücken des Druckknopfes in der Warmstellung Kontakt herzustellen, so dass der Verbraucher bei Überlast wieder eingeschaltet wird. Dies kann zu schweren Beschädigungen am Gerät führen oder zu einem Sicherheitsrisiko werden. Beispielsweise ist bei in Kabeltrommeln eingebauten Überlastschalteinrichtungen ein Szenario vorstellbar, das insbesondere beim Einsatz im Bauhandwerk auf die Kabeltrommel ein schweres Gewicht fällt, was dazu führt, dass der Druckknopf im Überlastbereich bleibend eingedrückt wird, was zu den zuvor bereits beschriebenen Folgen führen könnte.

Im Dokument "DE 66 08 907 U" wird auch eine Überlastschalteinrichtung für elektrische Geräte offenbart.

Aufgabe der Erfindung ist es, eine Überlastschalteinrichtung der Eingangs erwähnten Art zu schaffen, die gegenüber dem Stand der Technik eine erhöhte Sicherheit bietet.

Diese Aufgabe wird durch eine Überlastschalteinrichtung mit den Merkmalen des unabhängigen Anspruchs 1 gelöst. Weiterbildungen der Erfindung sind in den Unteransprüchen dargestellt.

Die erfindungsgemäße Überlastschalteinrichtung zeichnet sich dadurch aus, dass ein in Kraftwirkrichtung zwischen der Betätigungspartie und dem Bimetallstück angeordnetes, federelastisch wirkendes Kraftübertragungsglied vorgesehen ist, dessen beim Drücken des Druckknopfes auf das Bimetallstück übertragene Stellkraft kleiner ist als die in der Warmstellung des Bimetallstücks wirkende Öffnungskraft.

In der Warmstellung des Bimetallstücks ist es also unmöglich durch Drücken des Druckknopfes direkten Stromdurchgang zwischen den Anschlußkontaktgliedern über die Kontaktbrücke herzustellen. In der Warmstellung des Bimetallstücks entfaltet das Drücken des Druckknopfes also keine Wirkung, so dass quasi ins "Leere" gedrückt wird. Dies wird auch als sogenannte Freiauslösung bezeichnet. Beim Loslassen schnappt der Druckknopf wieder selbsttätig in die Ausgangsstellung zurück.

Gegenüber dem in der EP 0 903 836 A2 offenbarten Thermoschutzschalter lässt sich das Bimetallstück bei der erfindungsgemäßen Überlastschalteinrichtung wesentlich zuverlässiger zurück in die Kaltstellung schalten, da die Kraftübertragung über das elastisch wirkende Kraftübertragungsglied weniger fehleranfällig ist. Beim aus dem Stand der Technik bekannten Thermoschutzschalter ist es hingegen notwendig, dass die Kugel den Stößel exakt trifft, um das Bimetallstück in die Kaltstellung zurückzustellen. Dies ist nicht gewährleistet, beispielsweise dann - was ohne weiteres erfolgen kann - wenn die Kugel verklemmt oder schräg geschleudert wird.

Bei einer Weiterbildung der Erfindung ist dem Kraftübertragungsglied ein den Unterbrechungsabstand zwischen den Anschlußkontaktgliedern durchquerender, mit der Kontaktbrücke gekoppeltes Stößel zugeordnet, der beim Übergang des Bimetallstücks in die Warmstellung durch dieses bewegbar ist und die Kontaktbrücke von den Anschlußkontaktgliedern abhebt und über den die mittels des Kraftübertragungsgliedes übertragene Stellkraft auf das Bimetallstück einleitbar ist. Das Kraftübertragungsglied drückt also bei dieser Variante nicht direkt auf das Bimetallstück, sondern die Kraft wird über den Stößel zum Bimetallstück weitergeleitet. Prinzipiell wäre es jedoch auch möglich, dass das Kraftübertragungsglied direkt auf das Bimetallstück drückt.

In besonders bevorzugter Weise sitzt das Kraftübertragungsglied in Kraftwirkrichtung zwischen der Betätigungspartie und dem Stößel. Beispielsweise kann das Kraftübertragungsglied mit einem dem Stößel zugewandten Ende auf einer Lagerpartie des Stößels gelagert sein.

In besonders bevorzugter Weise wird das Kraftübertragungsglied durch eine Feder gebildet. Als Feder eignet sich insbesondere eine Druckfeder. Als Federform kommt eine Ausgestaltung als Schrauben- oder Blattfeder in Betracht. Alternativ wäre es jedoch auch möglich, dass das Kraftübertragungsglied aus gummielastischem Material besteht.

Die Stellkraft, die mittels des Kraftübertragungsgliedes letztendlich auf das Bimetallstück ausgeübt wird entspricht bei Unterschreitung der Schalttemperatur des Bimetallstücks der mechanischen Schaltkraft, da dann ein Schaltvorgang des Bimetallstücks zurück in die Kaltstellung veranlasst wird. Oberhalb der Schalttemperatur findet kein Schalten statt.

Bei einer Weiterbildung der Erfindung steht das Bimetallstück mit einer zur Überlastschalteinrichtung gehörenden Kontaktpartie aus gut wärmeleitendem Material in Kontakt. Dadurch wird eine gute Wärmeleitung zum Bimetallstück gewährleistet, so dass dieses zuverlässig im Überlastbereich in die Warmstellung schalten kann. Als Material kommt beispielsweise Metall, insbesondere Aluminium in Frage.

Das Bimetallstück kann in einer Kammer unterhalb den Anschlußkontaktgliedern untergebracht sein, in die das dem Kraftübertragungsglied abgewandte Ende des Stößels ein Stück weit hineinsteht, wobei die Unterseite der Kammer von der Kontaktpartie gebildet ist. Die Kontaktpartie kann als Abdeckkappe ausgebildet sein, die beispielsweise abnehmbar ist.

In besonders bevorzugter Weise ist eine Kontrollleuchte zur Anzeige von Überlast vorgesehen, über die die Anschlußkontaktglieder miteinander verbunden sind.

Der Druckknopf kann aus durchscheinendem Material bestehen und einen Hohlraum aufweisen, in dem die Kontrollleuchte untergebracht ist, wobei die Betätigungspartie des Druckknopfes von einer unterhalb der Kontrollleuchte angeordneten, insbesondere an der Wandung des Druckknopfes gelagerten Betätigungsbrücke gebildet ist. Um die Montage der Kontrollleuchte zu ermöglichen ist die Betätigungsbrücke als separates Bauteil ausgebildet.

Bei einer Weiterbildung der Erfindung besitzt das Schaltergehäuse eine Längsachse, das in Längsachsrichtung zweigeteilt aus zwei Gehäuseteilen zusammengesetzt ist. Dadurch ist die Montage vereinfacht, da die im Schaltgehäuse unterzubringenden Bauteile in eine der beiden Gehäuseteile eingelegt werden können und das Schaltergehäuse dann durch Aufsetzen des anderen Gehäuseteils geschlossen werden kann.

Ein bevorzugtes Ausführungsbeispiel der Erfindung ist in der Zeichnung dargestellt und wird im Folgenden näher erläutert. In der Zeichnung zeigen:
- Figur 1: ein bevorzugtes Ausführungsbeispiel der erfindungsgemäßen Überlastschalteinrichtung im schematischen Längsschnitt bei Normalbetrieb des Verbrauchers und
- Figur 2: die Überlastschalteinrichtung von Figur 1 im Überlastbereich des Verbrauchers.

Die Figuren 1 und 2 zeigen ein bevorzugtes Ausführungsbeispiel der erfindungsgemäßen Überlastschalteinrichtung 11. Diese weist ein Schaltergehäuse 12 auf, das beim Ausführungsbeispiel in der Schnittebene der Zeichnung, also in Längsachsrichtung der Längsachse 41 des Schaltergehäuses 12 zweigeteilt ist und aus zwei Gehäuseteilen 13 aufgebaut ist, von denen lediglich eines dargestellt ist.

Das Schaltergehäuse 12 enthält die für die Funktion der Überlastschalteinrichtung 11 erforderlichen Einzelteile. Dabei wird die Überlastschalteinrichtung 11 an einer Wand 14 eines elektrischen Gerätes, beispielsweise eine Kabeltrommel, festgelegt. Dabei ist beim Ausführungsbeispiel vorgesehen, das die Gerätewand 14 eine Durchgangsöffnung 15 aufweist, durch die bei der Montage ein hülsenartiges Halteteil 16 von außen her eingesteckt wird, bis ein äußerer Ringbund 17 des Halteteils 16 an der Gerätewand 14 zur Anlage gelangt. Das Halteteil 16 weist an seinem dem Ringbund 17 abgewandten Bereich über den Umfang verteilte Rastfinger 18 auf, die durch die Durchgangsöffnung 15 gesteckt sind und an ihrem Ende nach radial außen vorstehende Rastvorsprünge 19 aufweisen. Der Abstand zwischen dem Ringbund 17 und den Rastvorsprüngen 19 entspricht der axialen Länge der Durchgangsöffnung 15 bzw. der diese umschließende vertikale Gerätewandpartie 20 zuzüglich der Dicke eines endseitigen verriegelungsvorsprungs 21 des Schaltergehäuses 12.

Bei der Montage wird das Schaltergehäuse 12 mit seinem umlaufenden, nach radial innen vorstehenden Verriegelungsvorsprung 21 vom geräteinnern her gegen die Gerätewandpartie 20 gehalten, wonach das Halteteil 16 eingesteckt wird, wobei die Rastvorsprünge 19 zunächst elastisch nach radial innen ausweichen, bis sie hinter den Verriegelungsvorsprung 21 gelangen und dort wieder nach radial außen federn, so dass der Verriegelungsvorsprung 21 hintergriffen und das Schaltergehäuse 12 mit dem Halteteil 16 verrastet wird. Auf diese Weise wird das Schaltergehäuse 12 gleichzeitig an der Gerätewand 14 gehalten, da sich ja der verriegelungsvorsprung 21 zwischen den Rastvorsprüngen 19 und der Gerätewandpartie 20 befindet.

Bezüglich der Befestigung des Schaltergehäuses 12 an der Gerätewand 14 könnte die Anordnung im Einzelnen jedoch auch anders getroffen sein. Die dargestellte Möglichkeit ist jedoch sehr einfach bei der Montage, da sie keine Werkzeuge erfordert.

Das Schaltergehäuse 12 enthält ein Paar von elektrischen leitenden Anschlußkontaktgliedern 22, 23, die in geeignete Gehäuseausnehmungen eingesetzt sind und jeweils eine aus dem Gehäuse vorstehende Anschlußpartie 22a, 23a bilden, die zum Anschluß der elektrischen Versorgungsleitung dienen, die den mit der Überlastschalteinrichtung zu sichernden elektrischen Verbraucher mit Strom versorgt. Dabei wird an das eine Anschlußkontaktglied der netzseitige Teil und an das andere Anschlußkontaktglied der verbraucherseitige Teil der Versorgungsleitung angeschlossen. Die beiden Anschlußkontaktgliedern 22, 23 sind im Inneren des Schaltergehäuses 12 mit Unterbrechungsabstand 24 zueinander angeordnet und bilden hier eine Kontaktstelle 22b bzw. 23b.

Ferner ist in dem Schaltergehäuse 12 ein Bimetallstück 25 vorhanden, das gemäß Figur 1 seine bei Raumtemperatur eingenommene Kaltstellung aufweist, in der der Unterbrechungsabstand 24 zwischen den Anschlußkontaktgliedern 22, 23 mittels einer Kontaktbrücke 26 elektrisch leitend überbrückt ist. Das Bimetallstück 25 ist in einer Kammer 27 unterhalb der Anschlußkontaktglieder 22, 23 untergebracht wobei die Unterseite der Kammer 27 von einer Kontaktpartie 28 aus gute wärmeleitendem Material, insbesondere Aluminium, in Form einer Abdeckkappe gebildet ist, die ihrerseits mit der Unterseite des Schaltergehäuses 12 verrastet werden kann. Die Abdeckplatte sorgt für eine gute Wärmezu- bzw. Abfuhr zum bzw. vom Bimetallstück 25.

Die Kontaktbrücke 26 besteht aus elektrisch leitendem Material und ist an der dem Bimetallstück 25 abgewandten Seite der Anschlußkontaktgliedern 22, 23 angeordnet und zu den Kontaktstellen 22b, 23b hin mittels einer Feder 29, insbesondere Druckfeder, federbelastet. Hierzu eignet sich beispielsweise gemäß Ausführungsbeispiel eine Schraubenfeder. Das Bimetallstück 25 ist als leicht ausgewölbte Kreisscheibe ausgebildet und ist in seiner in Figur 1 dargestellten Kaltstellung von den Anschlußkontaktgliedern 22, 23 weggewölbt. In seiner in Figur 2 dargestellten Warmstellung hingegen ist das Bimetallstück 25 zu den Anschlußkontaktgliedern 22, 23 hin gewölbt.

Ferner ist ein der Unterbrechungsabstand durchquerenden Stö-βel 30 vorgesehen, der einenends in die Kammer 27 des Bimetallstücks 27 hineinragt und in der Warmstellung des Bimetallstücks 25 durch dieses entgegen der Federkraft der Feder 29 nach oben gedrückt wird, so dass sich die Kontaktbrücke 26 von den Kontaktstellen 22b, 23b abhebt, womit der direkte Stromdurchgang zwischen den Anschlußkontaktgliedern 22, 23 über die Kontaktbrücke 26 verhindert ist.

Es ist ferner ein dem Bimetallstück 25 zugeordneter eindrückbarer Druckknopf 31 vorgesehen, der eine Betätigungspartie 32 aufweist, mittels der die mechanische Schaltkraft, die bei Unterschreiten der Schalttemperatur zum Umschalten von der Warmstellung in die Kaltstellung des Bimetallstücks 25 benötigt wird, auf das Bimetallstück 25 eingeleitet wird. Der Druckknopf 31 besteht aus durchscheinendem Material, beispielsweise durchscheinendem Kunststoffmaterial, und besitzt einen Hohlraum 33, in dem eine Kontrollleuchte 34 untergebracht ist, die ihrerseits zur Anzeige von Überlast dient. Die Kontrollleuchte 34 verbindet die beiden Anschlußkontaktglieder 22, 23 und ist parallel zum Überbrückungsabstand 24 geschaltet. Diese Schaltung ist unabhängig von der Schaltung des Bimetallstücks 25, das heißt die Kontrollleuchte ist andauernd mit den Anschlußkontaktgliedern 22, 23 leitend verbunden.

Zur Halterung und elektrischen Versorgung der Kontrollleuchte dienen beim Ausführungsbeispiel zwei Federbügel 35, 36, die jeweils einenends mit dem Leuchtenkörper der Kontrollleuchte 34 und andernends mit einem der beiden Anschlußkontaktglieder 22, 23 verbunden sind. Bei der Kontrollleuchte kann es sich beispielsweise um eine Glimmlampe, eine Glühlampe oder prinzipiell auch um eine Leuchtdiode handeln. Im Schaltkreis der Kontrollleuchte 34 ist zudem ein elektrischer Widerstand 37 eingeschaltet. Der Leuchtenkörper der Kontrollleuchte 34 sitzt also innerhalb des Druckknopfes, während sich die Federbügel 35, 36 die Unterseite des Druckknopfes 31 verlassend voneinander wegspreizen. Beispielsweise ist es möglich, im unteren Bereich des Druckknopfes an der Seitenwand Durchgangsöffnungen 38 vorzusehen, durch die die Federbügel 35, 36 hindurchragen können.

Die Betätigungspartie 32 des Druckknopfes 31 wird von einer unterhalb des Leuchtenkörpers der Kontrollleuchte 34 angeordneten, an der Wandung 50 des Druckknopfes 31 gelagerten Betätigungsbrücke gebildet. Diese Betätigungsbrücke kann auch als sogenannter Schaltsteg bezeichnet werden. Die Betätigungsbrücke ist ein separates Bauteil und wird erst nach Einsetzen des Leuchtenkörpers in den Hohlraum 33 des Druckknopfes 31 montiert.

In Kraftwirkrichtung zwischen der Betätigungspartie 32 und dem Bimetallstück 25 ist ein federelastisch wirkendes Kraftübertragungsglied 39 in Form einer Feder, insbesondere Druckfeder, vorgesehen, dessen beim Drücken des Druckknopfes 31 auf das Bimetallstück 25 übertragene Stellkraft kleiner ist als die in der Warmstellung des Bimetallstücks 25 wirkende Öffnungskraft. Im vorliegenden Fall ist das Kraftübertragungsglied 39 zwischen der Betätigungspartie 32 und dem bimetallstückfernen Ende des Stößels 30 angeordnet. Das dem Stößel zugewandte Ende des Kraftübertragungsglieds 39 ist auf einer Lagerpartie 40 des Stößel gelagert. Insbesondere ist hierzu das Stößelende schmaler als der Rest des Stößels 30 ausgebildet so dass das Kraftübertragungsglied 39 aufgesteckt werden kann und sich dabei an einer zwischen dem durchmesserkleineren Stößelende und dem Rest des Stößel ausgebildeten Schulter abstützt.

Der Normalbetrieb des Verbrauchers ist in Figur 1 dargestellt. Das Bimetallstück 25 befindet sich in seiner Kaltstellung und ist von den Anschlußkontaktgliedern 22, 23 weggewölbt. Das Bimetallstück 25 ist nicht in Kontakt mit dem Stößel 30. Die Kontaktbrücke 26 wird mittels der Feder 29 auf die Kontaktstellen 22b, 23b gedrückt, wodurch ein direkter Stromdurchgang zwischen den Anschlußkontaktgliedern 22, 23 über die Kontaktbrücke 26 hergestellt ist. Die Kontrollleuchte leuchtet 34 nicht. Der Druckknopf 31 kann eingedrückt sein.

Erreicht der Verbraucher nun seinen Überlastbereich und wird die Schalttemperatur des Bimetallstücks 25 überschritten, so schnappt dieses in seine in Figur 2 dargestellte Warmstellung und drückt hierbei den Stößel 30 nach oben, der wiederum die Kontaktbrücke 26 mitnimmt und diese entgegen des Federkraft der Feder 29 von den Kontaktstellen 22b, 23b abhebt. Dabei wird über den Stößel 30 und das Kraftübertragungsglied 39 und die Betätigungspartie 32 der Druckknopf 31 kann nach außen gedrückt sein. Die Kontrollleuchte 34 leuchtet auf und zeigt somit Überlast an.

Beim Drücken des ausgestellten Druckknopfes 31 sind prinzipiell zwei verschiedene Vorgänge möglich. Das Bimetallstück 25 befindet sich unabhängig von der Temperatur in seiner in Figur 2 dargestellten Warmstellung. Ist die Schalttemperatur des Bimetallstücks 25 noch überschritten, liegt also Überlast vor, so führt des Drücken des Druckknopfes 31 zu keinem Schaltvorgang. Die über das Kraftübertragungsglied 39 letztendlich auf das Bimetallstück 25 übertragene Stellkraft ist nämlich in diesem Zustand kleiner als die durch das Bimetallstück 25 auf den Stößel 30 ausgeübte Kraft in Gegenrichtung. Es passiert also letztendlich nichts anderes, als dass das Kraftübertragungsglied 39 zusammengedrückt wird ohne dass der Stößel 30 nach unten bewegt wird. Das Drücken des Druckknopfes 31 hat also keine Wirkung. Wird der Druckknopf losgelassen, so schnappt er wieder in seine ausgestellte Position zurück.

Ist die Schalttemperatur jedoch unterschritten so reicht die über das Kraftübertagungsglied 39 auf das Bimetallstück 25 übertragene Stellkraft aus, um einen Schaltvorgang des Bimetallstücks 25 zurück in die in Figur 1 dargestellte Kaltstellung auszulösen. Das Bimetallstück 25 schnappt also in diese Stellung zurück, wobei die Kontaktbrücke 26 über die Federkraft der Feder 29 wieder in Anlage zu den Kontaktstellen 22b, 23b kommt. Es besteht also wieder ein direkter Stromdurchgang zwischen den beiden Anschlußkontaktgliedern 22, 23 über die Kontaktbrücke 26.

## Patentansprüche

1. Überlastschalteinrichtung für elektrische Geräte, insbesondere Kabeltrommeln, mit mindestens einem Paar von mit Unterbrechungsabstand (24) zueinander angeordneten Anschlußkontaktgliedern (22, 23) und einem Bimetallstück (25), das sich beim Erwärmen aus einer Kaltstellung, in der der Unterbrechungsabstand (24) mittels einer Kontaktbrücke (26) elektrisch leitend überbrückt ist, beim Überschreiten einer Schalttemperatur in eine die Überbrückung aufhebende, eine Öffnungskraft auf die Kontaktbrücke (26) ausübende Warmstellung verformt, unabhängig von der Temperatur in der Warmstellung verharrt, und bei Unterschreiten der Schalttemperatur durch Einwirkung einer mechanischen Schaltkraft aus seiner Warmstellung schnappend in die Kaltstellung verformbar ist, wobei ein dem Bimetallstück (25) zugeordneter eindrückbarer Druckknopf (31) vorgesehen ist, der eine Betätigungspartie (32) aufweist mittels der die mechanische Schaltkraft auf das Bimetallstück (25) einleitbar ist, **dadurch gekennzeichnet, dass** ein in Kraftwirkrichtung zwischen der Betätigungspartie (32) und dem Bimetallstück (25) angeordnetes, federelastisch wirkendes Kraftübertragungsglied (39) vorgesehen ist, dessen beim Drücken des Druckknopfes (31) auf das Bimetallstück (25) übertragene Stellkraft kleiner ist als die in der Warmstellung des Bimetallstücks (25) wirkende Öffnungskraft, wenn die Schalttemperatur noch überschritten ist.

2. Überlastschalteinrichtung nach Anspruch 1, **dadurch gekennzeichnet dass** dem Kraftübertragungsglied (39) ein den Unterbrechungsabstand (24) zwischen den Anschlußkontaktgliedern (22, 23) durchquerender, mit der Kontaktbrücke (26) gekoppelter Stößel (30) zugeordnet ist, der beim Übergang des Bimetallstücks (25) in die Warmstellung durch dieses bewegbar ist und die Kontaktbrücke (26) von den Anschlußkontaktgliedern (22, 23) abhebt und über den die mittels des Kraftübertragungsgliedes (39) übertragene Stellkraft auf das Bimetallstück (25) einleitbar ist.

3. Überlastschalteinrichtung nach Anspruch 2, **dadurch gekennzeichnet, dass** das Kraftübertragungsglied (39) in Kraftwirkrichtung zwischen der Betätigungspartie (32) und dem Stößel (30) sitzt, insbesondere mit einem dem Stößel (30) zugewandten Ende auf einer Lagerpartie (40) des Stößel (30) gelagert ist.

4. Überlastschalteinrichtung nach einem der vorhergehenden Ansprüche, **dadurch gekennzeichnet, dass** das Kraftübertragungsglied (39) von einer Feder, insbesondere Druckfeder, gebildet ist.

5. Überlastschalteinrichtung nach einem der vorhergehenden Ansprüche, **dadurch gekennzeichnet, dass** das Bimetallstück (25) von einer leicht ausgewölbten Kreisscheibe gebildet ist und die Stellkraft im mittleren Bereich der Kreisscheibe einleitbar ist.

6. Überlastschalteinrichtung nach Anspruch 5, **dadurch gekennzeichnet, dass** das Bimetallstück (25) mit einer zur Überlastschalteinrichtung gehörenden Kontaktpartie (28) aus gut wärmeleitendem Material, vorzugsweise Metall, insbesondere Aluminium, in Kontakt steht.

7. Überlastschalteinrichtung nach einem der Ansprüche 2 bis 6, **dadurch gekennzeichnet, dass** das Bimetallstück (25) in einer Kammer (27) unterhalb der Anschlußkontaktglieder (22, 23) untergebracht ist, in die das dem Kraftübertragungsglied (39) abgewandte Ende des Stößels (30) ein Stück weit hinaus hineinsteht, wobei die Unterseite der Kammer (27) von der Kontaktpartie (28) gebildet ist.

8. Überlastschalteinrichtung nach einem der vorhergehenden Ansprüche, **dadurch gekennzeichnet, dass** eine Kontrollleuchte (34) zur Anzeige von Überlast vorgesehen ist, über die die Anschlusskontaktglieder (22, 23) miteinander verbunden sind.

9. Überlastschalteinrichtung nach Anspruch 8, dass der Druckknopf (31) aus durchscheinendem Material besteht und einen Hohlraum (33) aufweist, in dem die Kontrollleuchte (34) untergebracht ist, wobei die Betätigungspartie (32) des Druckknopfes (31) von einer unterhalb eines Leuchtenkörpers der Kontrollleuchte (34) angeordneten, insbesondere an der Wandung des Druckknopfes gelagerten Betätigungsbrücke gebildet ist.

10. Überlastschalteinrichtung nach einem der vorhergehenden Ansprüche, **dadurch gekennzeichnet, dass** ein Schaltergehäuse (12) mit Längsachse (41) vorgesehen ist, das in Längsachsrichtung zweigeteilt aus zwei Gehäuseteilen (13) zusammengesetzt ist.

## Claims

1. Overload switching device for electrical equipment, in particular cable reels, with at least one pair of connection contact members (22, 23) arranged at a breaking distance (24) from one another, and with a bimetallic piece (25), which, when heated from a cold position in which the breaking distance (24) is bridged in an electrically conductive manner by means of a contact bridge (26), deforms to adopt a hot position cancelling the bridging effect and applying an opening force to the contact bridge (26) if a switching temperature is exceeded, which remains in the hot position independent of temperature and which, if the temperature falls below the switching temperature, can be deformed to snap from the hot position into the cold position under the influence of a mechanical switching force, wherein a pressable pushbutton (31) is assigned to the bimetallic piece (25), which pushbutton comprises an operating section (32) by means of which the mechanical switching force can be introduced to the bimetallic piece, **characterised in that** a force transmission member (39) located in the acting direction of the force between the operating section (32) and the bimetallic piece (25) and acting in a spring-elastic manner is provided, the actuating force of which, which is transmitted to the bimetallic piece (25) as the pushbutton (31) is pressed, is lower than the opening force effective in the hot position of the bimetallic piece as long as the switching temperature is still exceeded.

2. Overload switching device according to claim 1, **characterised in that** a lifter (30) passing through the breaking distance (24) between the connection contact members (22, 23) and coupled to the contact bridge (26) is assigned to the force transmission member (39), which lifter is movable by the bimetallic piece (25) as it is transferred into the hot position and lifts the contact bridge (26) off the connection contact members (22, 23), and via which the actuating force transmitted by the force transmission member (39) can be introduced into the bimetallic piece (25).

3. Overload switching device according to claim 2, **characterised in that** the force transmission member (39) is mounted in the acting direction of the force between the operating section (32) and the lifter (30), in particular on a bearing section (40) of the lifter (30) by an end adjacent to the lifter (30).

4. Overload switching device according to any of the preceding claims, **characterised in that** the force transmission member (39) is represented by a spring, in particular by a compression spring.

5. Overload switching device according to any of the preceding claims, **characterised in that** the bimetallic piece (25) is represented by a slightly domed circular disc and **in that** the actuating force can be introduced in the central region of the circular disc.

6. Overload switching device according to claim 5, **characterised in that** the bimetallic piece (25) is in contact with a contact section (28) forming part of the overload switching device and made of a material with good thermal conductivity, preferably of metal, in particular aluminium.

7. Overload switching device according to any of claims 2 to 6, **characterised in that** the bimetallic piece (25) is housed in a chamber (27) below the connection contact members (22, 23), into which the end of the lifter (30) remote from the force transmission member (39) projects to some extent, the bottom of the chamber (27) being represented by the contact section (28).

8. Overload switching device according to any of the preceding claims, **characterised in that** an indicator (34) is provided for the indication of overload, by which the connection contact members (22, 23) are connected to one another.

9. Overload switching device according to claim 8, **characterised in that** the pushbutton (31) is made of a translucent material and includes a cavity (33) in which the indicator (34) is accommodated, wherein the operating section (32) of the pushbutton (31) is represented by an operating bridge located below a luminous element of the indicator (34), in particular on a wall of the pushbutton.

10. Overload switching device according to any of the preceding claims, **characterised in that** a switch housing (12) with a longitudinal axis (41) is provided, which is made up of two housing parts (13) split in the direction of the longitudinal axis.

## Revendications

1. Dispositif de commutation d'un courant de surcharge pour appareils électriques, en particulier des tambours de câble, avec au moins une paire d'éléments de contact de raccordement (22, 23) placés à une distance de coupure (24) l'un de l'autre et avec un élément bimétallique (25) qui, en cas d'échauffement, se déforme depuis une position à froid, dans laquelle la distance de coupure (24) est fermée de manière conductrice électrique au moyen d'un pont de contact (26), jusqu'à une position à chaud supprimant la coupure et exerçant une force d'ouverture sur le pont de contact (26) en cas de dépassement d'une température de commutation, reste dans la position à chaud indépendant de la température et, en cas de passage au-dessous de la température de commutation, peut revenir de sa position à chaud à sa position à froid par application d'une force de commutation mécanique, un bouton poussoir (31) enfonçable associé à l'élément bimétallique (25) étant prévu, qui présente une partie d'actionnement (32) au moyen de laquelle la force de commutation mécanique peut être exercée sur l'élément bimétallique (25), **caractérisé en ce qu'**il est prévu un élément de transmission de force (39) placé dans la direction d'action de force entre la partie d'actionnement (32) et l'élément bimétallique (25) et agissant de manière élastique, dont la force de manoeuvre transférée sur l'élément bimétallique (25) lors de l'enfoncement du bouton poussoir (31) est plus petite que la force d'ouverture agissant dans la position à chaud de l'élément bimétallique (25) quand la température de commutation est encore dépassée.

2. Dispositif de commutation d'un courant de surcharge selon la revendication 1, **caractérisé en ce qu'**à l'élément de transmission de force (39) est associé un poinçon (30) traversant la distance de coupure (24) entre les éléments de contact de raccordement (22, 23) et couplé au pont de contact (26), poinçon qui, lors du passage de l'élément bimétallique (25) dans la position à chaud, peut être déplacé par celui-ci et soulève le pont de contact (26) depuis les éléments de contact de raccordement (22, 23) et par l'intermédiaire duquel la force d'actionnement transmise au moyen de l'élément de transmission de force (39) peut être appliquée sur l'élément bimétallique (25).

3. Dispositif de commutation d'un courant de surcharge selon la revendication 2, **caractérisé en ce que** l'élément de transmission de force (39) se trouve, dans la direction d'application de force, entre la partie d'actionnement (32) et le poinçon (30), en particulier est soutenu sur une partie de soutien (40) du poinçon (30) avec une extrémité tournée vers le poinçon (30).

4. Dispositif de commutation d'un courant de surcharge selon l'une des revendications précédentes, **caractérisé en ce que** l'élément de transmission de force (39) est formé par un ressort, en particulier un ressort travaillant en compression.

5. Dispositif de commutation d'un courant de surcharge selon l'une des revendications précédentes, **caractérisé en ce que** l'élément bimétallique (25) est formé par une plaque circulaire légèrement bombée et la force d'actionnement peut être introduite dans la partie médiane de la plaque circulaire.

6. Dispositif de commutation d'un courant de surcharge selon la revendication précédente 5, **caractérisé en ce que** l'élément bimétallique (25) est en contact avec une partie de contact (28) appartenant au dispositif de commutation d'un courant de surcharge et constituée d'un matériau bon conducteur thermique, de préférence un métal, en particulier de l'aluminium.

7. Dispositif de commutation d'un courant de surcharge selon l'une des revendications 2 à 6, **caractérisé en ce que** l'élément bimétallique (25) est logé dans une chambre (27) au-dessous des éléments de contact de raccordement (22, 23), dans laquelle l'extrémité du poinçon (30) opposée à l'élément de transmission de force (39) s'enfonce d'une certaine distance, la face inférieure de la chambre (27) étant formé par la partie de contact (28).

8. Dispositif de commutation d'un courant de surcharge selon l'une des revendications précédentes, **caractérisé en ce qu'**un témoin de contrôle (34) est prévu pour indiquer une surcharge, par l'intermédiaire duquel les éléments de contact de raccordement (22, 23) sont reliés entre eux.

9. Dispositif de commutation d'un courant de surcharge selon la revendication 8, **caractérisé en ce que** le bouton poussoir (31) est constitué d'un matériau translucide et présente une cavité (33) dans laquelle est logé le témoin de contrôle (34), la partie d'actionnement (32) du bouton poussoir (31) étant formée par un pont d'actionnement placé au-dessous d'un corps de lampe du témoin de contrôle (34), en particulier monté sur la paroi du bouton poussoir.

10. Dispositif de commutation d'un courant de surcharge selon l'une des revendications précédentes, **caractérisé en ce qu'**un boîtier de commutateur (12) à axe longitudinal (41) est prévu, qui est composé de deux parties de boîtier (13) avec une division dans la direction de l'axe longitudinal.
